# FASCICULE DE BREVET EUROPEEN

(11) **EP 0 241 354 B1**
(45) Date de publication et mention de la délivrance du brevet: **29.03.1989**
(21) Numéro de dépôt: 87400713.1
(22) Date de dépôt: 01.04.1987
(51) Int. Cl.: E21B 7/20, E21B 4/20

(54) **Dispositif de forage et cuvelage simultanés**
Vorrichtung zum gleichzeitigen Bohren und Verrohren
Device for simultaneously drilling and casing

(30) Priorité: 02.04.1986 FR 8604678
(43) Date de publication de la demande: 14.10.1987
(73) Titulaire: SOCIETE NATIONALE ELF AQUITAINE (PRODUCTION), 92400 Courbevoie (FR)
(72) Inventeur: Parant, Jean Pierre, F-64320 Bizanos (FR)
(74) Mandataire: Epstein, Henri

(56) Documents cités:
- DE-B- 1 187 567
- DE-B- 1 247 985
- DE-B- 2 421 356
- DE-C- 888 083
- GB-A- 2 054 008
- WORLD OIL, vol. 187, no. 1, juillet 1978, page 82, Gulf Publishing Co., Houston, Texas, US; "Method speeds conductor setting operations"

## Description

La présente invention se rapporte à un dispositif de forage et cuvelage simultanés.

Selon les procédés de forage de puits pétroliers habituels, on procède d'abord au forage d'une certaine profondeur, puis on descend le cuvelage que l'on fait ancrer au sol par cimentation.

Toutefois, si dans l'intervalle un éboulement se produit, le cuvelage ne trouve pas sa place dans le puits foré.

On connait également des procédés de forage et cuvelage simultanés, dans lesquels l'agencement particulier de la colonne de forage et de l'outil permet de forer un trou suffisant pour que le cuvelage y trouve sa place au moyen d'un seul outil de forage.

Toutefois, même dans le cas du forage et de la pose simultanée du cuvelage, le risque d'éboulement dans un terrain instable existe dans l'invervalle séparant l'outil de forage et l'extrémité inférieure du cuvelage.

De toute façon, les procédés connus ne sont pas adaptés au forage horizontal.

L'objet de la présente invention est de remédier à ces inconvénients en proposant une méthode visant la pose simultanée du cuvelage au fur et à mesure d'avancement du forage, en dotant l'extrémité du cuvelage d'une garniture de forage qui se fraie son chemin par elle-même, puisqu'elle est entrainée en rotation.

Le dispositif de forage et cuvelage simultanés selon l'invention, utilisable après la mise en place d'un premier tronçon de cuvelage sur une partie déjà forée du puits, soit par des moyens conventionnels, soit par application du présent dispositif, et comprenant un moteur de fond entrainant un outil de forage, comprenant aussi un tronçon de cuvelage dont l'extrémité avant est munie d'une couronne à garniture abrasive et l'extrémité arrière est solidarisée par un raccord avec un moyen d'entrainement en rotation dudit tronçon est caractérisé en ce que. ledit moyen d'entrainement en rotation du tronçon de cuvelage est constitué par une colonne de forage entrainée en rotation par une table de rotation et comprenant des tiges creuses, dont la dernière est vissée sur le stator du moteur de fond, de sorte que le tronçon de cuvelage entraîné par la colonne de forage tourne à une vitesse réduite par rapport à la vitesse à laquelle tourne l'outil de forage entrainé par le moteur de fond.

En effet, en dissociant l'action du forage commandé par un moteur de fond tournant à des vitesses de l'ordre de 400 t/min de l'action de forage annulaire accomplie par une couronne à garniture abrasive portée par l'extrémité du tronçon de cuvelage et qui est entrainée à la vitesse de la table de rotation tournant de 40 à 60 t/min, on obtient des résultats satisfaisants en contrôlant le problème de coincement dans un terrain instable.

On connait du brevet GB₋A 2 054 008 un dispositif de carottage à la turbine comprenant un moteur de fond entrainant en rotation un corps tubulaire portant une couronne de carottage et solidarisé au moyen d'un raccord avec un autre tube suiveur portant une couronne d'alésage, de sorte que le corps tubulaire et le tube suiveur tournent à la même vitesse. Ce dispositif diffère du dispositif selon la présente invention par le fait que le tube portant la couronne à garniture abrasive est entrainé non pas par la turbine de fond mais à une vitesse beaucoup plus réduite au moyen d'une table de rotation.

D'autres particularités de l'invention appa- raitront à la lumière de la description qui suit d'un mode de réalisation présenté à titre d'exemple et illustré par une figure montrant une vue en éle- vation d'une portion d'une colonne de forage selon l'invention et sur laquelle le raccord d'entrainement et la partie du fond sont présentés en coupe partielle (côté droit).

La colonne de forage comprend, comme habituellement, des tiges de forage creuses dont l'entraine- ment s'effectue au moyen de la table de rotation. Un tel train de tiges non représenté porte à son extrémité un raccord d'entrainement 10 en acier doux auquel il est fixé par l'intermédiaire de l'extrémité 11 dudit raccord.

La partie centrale du raccord 10 porte un filetage externe 12. Au moyen de ce filetage est vissée la partie arrière 1a d'un tronçon de cuvelage 1 pourvue d'un pas de vis interne. La partie arrière 1 a possède pour des raisons de solidité une épaisseur supérieure à celle de la partie restante du tronçon 1.

Au dessus du filetage 12 est montée une bague en acier dur 13 fixée au raccord au moyen d'une goupille 14. Cette bague prend appui sur un épaulement 15 que présente la partie supérieure du raccord. Entre la bague 13 et le filetage 12 se trouve un joint d'étanchéité 16.

A l'extrémité inférieure du raccord 17 est fixée par vissage une tige creuse 18, laquelle est à son tour raccordée à une coulisse téléscopique 19.

La coulisse 19 est suivie par deux masses-tiges 20. Au bout de chaque masse-tige est intercalée une courte tige creuse revêtue d'un manchon 21 en caoutchouc dur de diamètre suffisamment grand pour permettre le centrage et la reprise de couple en faveur du cuvelage tournant à la même vitesse que la colonne de forage.

A l'extrémité de la dernière tige creuse portant un manchon 21, est vissé un moteur de fond 22 entrainé en rotation par un fluide hydraulique circulant dans les tiges creuses de la colonne et comportant, dans l'ordre, une partie supérieure de stator 23, un stator 24 et un rotor 25. La partie supérieure 23 porte une couronne à rainures longitudinales 26 servant de butées d'appui. En effet, lorsque le tronçon de cuvelage 1 est correctement vissé sur le raccord 10, les parties saillantes desdites rainures 26 prennent appui sur un épaulement intérieur 2 que présente à ce niveau le tronçon de cuvelage 1.

Le stator 24 et le rotor 25 forment un palier à billes 27.

Au rotor 25 est fixé un outil de forage 28 par l'intermédiaire de la partie supérieure 29 de l'outil.

La partie centrale de l'outil de forage 28 porte une bague en bronze de centrage 30, libre en rotation et dont le diamètre extérieur est inférieur seulement de quelques dixièmes de millimètre au diamètre intérieur du cuvelage.

L'extrémité avant du tronçon de cuvelage 1 porte une couronne 3 à garniture abrasive.

Le rotor 25 est pourvu d'évents 31 répartis concentriquement et qui sont destinés à l'écoulement du fluide hydraulique devant la couronne 3 pour dégager le front de taille.

La distance séparant le raccord 10 de l'outil de forage 28 est calculée de façon telle, que, lorsque le vissage de la partie 1 a du tronçon 1 est correctement effectué, les parties saillantes des rainures 26 prennent appui sur l'épaulement 2, la bague 30 soit au niveau de la couronne 3 et la distance entre l'extrémité de la couronne 3 et celle de l'outil 28 prenne une valeur prédéterminée.

Un tel résultat est favorisé par l'existence de la coulisse téléscopique 19. En effet, lorsque les parties saillantes des rainures 26 butent prématurément contre l'épaulement 2, avant qu'un vissage correct du cuvelage soit atteint, la longueur de la colonne de forage peut diminuer, grâce à l'action de la coulisse. Les coulisses sont des organes couramment employées dans le forage pétrolier. Elles consistent en deux tubes téléscopiques rentrant l'un dans l'autre, l'étanchéité étant garantie par des joints adéquats.

Le filetage 12 subit des contraintes considérables au cours de l'opération de l'entrainement en rotation du cuvelage. Comme il existe un danger de déformation du raccord en acier doux, on place contre l'épaulement de ce raccord une bague en acier dur de façon à réduire le risque d'une telle déformation.

Le raccord d'entrainement 10 est un raccord cylindrique d'un joint de sécurité dont l'application est classique dans le domaine du forage. Ce raccord cylindrique admet un couple de dévissage plus faible que celui des raccords coniques au moyen desquels s'effectue le raccordement des tiges de forage. De ce fait, en exerçant un couple de rotation en sens inverse du sens appliqué au cours du forage, on arrive à désolidariser le cuvelage du raccord, sans que le raccordement des tiges soit affecté.

Le bague de bronze 30 a un rôle important. En effet, l'outil entrainé par le rotor tournant à environ 400 t/min et la couronne tournant à environ 40-60 t/min, il est important qu'il n'y ait pas de contact direct entre les deux et que la couronne ne vienne pas endommager une partie de l'outil de forage.

La reprise de couple au moyen de manchons 26 permet d'annuler le couple réactif du stator 24 qui s'exerce dans le sens contraire à celui de la rotation du rotor.

Le procédé de la mise en oeuvre du dispositif décrit est le suivant. Une partie du puits ayant déjà été forée et un tronçon de cuvelage 5 se terminant par un sabot 6 ayant été posé et cimenté, on descend dans le trou de forage le tronçon de cuvelage 1 et on assemble à la surface la collone de forage.

Le nouveau tronçon de cuvelage 1 aura un diamètre inférieur à celui du tronçon 5 déjà posé et on adapte un raccord 10 d'entrainement en conséquence.

Au dernier élément du train de tiges on fixe ledit raccord 10, puis on fixe au raccord tous les éléments de la colonne de forage, tels que la tige de forage 18, la coulisse 19 en position allongée, les masses tiges 20 suivies par des manchons 21, le moteur de fond 22 et l'outil de forage 28. On descend la colonne ainsi assemblée à l'intérieur du cuvelage 1 et on effectue le vissage de la partie arrière 1 a du cuvelage 1 sur le filetage 12 du raccord 10.

Grâce à l'existence de la coulisse 19, on sait que lorsq'un certain effort a été exercé, suffisant pour assurer une bonne fixation de cuvelage sur le raccord, les parties saillantes de la couronne à rainures longitudinales 26 ont trouvé appui sur l'épaulement intérieur 2 du cuvelage et que l'extrémité de la couronne 3 se trouve au dessus de l'extrémité de l'outil 28 à une bonne distance, par exemple de 20 cm.

Lorsque le forage est terminé, la profondeur forée correspondant à la longueur du tronçon 1, on arrête le forage et on tourne le train de tiges dans le sens inverse au sens de la rotation précédente.

Lorsque le forage est un forage horizontal, le cuvelage est forcément maintenu en place grâce aux forces de frottement et coincé dans le terrain. Le dévissage ne pose alors aucun problème.

Au cas où on recontrerait des difficultés, notamment dans le cas du forage vertical, pour dévisser le raccord en le séparant du cuvelage, on fait tourner la couronne dans le sens du forage sans faire fonctionner le moteur de fond entrainant l'outil. On arrive ainsi aisément à coincer la couronne emprisonnée dans le terrain. Le cuvelage étant immobilisé de cette façon, une rotation du train des tiges en sens inverse permet facilement de dévisser le raccord.

Après le dévissage du raccord, on retire du puits la colonne de forage de façon à ne laisser dans le puits que le tronçon de cuvelage dont l'extrémité porte un filetage femelle. Ce filetage permet par la suite de raccorder au cuvelage des différents équipements de traitement de puits, par exemple pour la cimentation, la perforation ou l'acidification. Ce résultat est particulièrement avantageux, car il permet une grande précision dans le repérage du niveau auquel on souhaite agir.

## Revendications

1. Dispositif de forage et cuvelage simultanés utilisable après la mise en place sur une partie déjà forée du puits, d'un premier tronçon de cuvelage, soit par des moyens conventionnels, soit par application du présent dispositif, suivie de cimentation, dispositif comprenant un moteur de fond (22) entrainant un outil de forage (28), comprenant aussi un tronçon de cuvelage (1) dont l'extrémité avant est munie d'une couronne à garniture abrasive (3) et l'extrémité arrière (1a) est solidarisée par un raccord (11) avec un moyen d'entrainement en rotation dudit tronçon, caractérisé en ce que ledit moyen d'entrai- nement en rotation du tronçon de cuvelage (1) est constitué par une collonne de forage entrainée en rotation par une table de rotation et comprenant des tiges creuses, dont la dernière est vissée sur le stator (23) du moteur de fond (22), de sorte que le tronçon de cuvelage (1) entrainé par la colonne de forage tourne à une vitesse réduite par rapport à la vitesse à laquelle tourne l'outil de forage (28) entrainé par le moteur de fond (22).

2. Dispositif selon la revendication 1, caractérisé en ce que le raccord d'entrainement (10) est muni au' dessus de son filetage (12) d'un épaulement (15), contre lequel prend appui une bague en acier dur (13) fixée audit raccord, de façon à ce que le bord supérieur du tronçon de cuvelage prenne appui sur cette bague à la fin de l'opération de vissage.

3. Dispositif selon la revendication 1, caractérisé en ce que sur la partie de la colonne de forage située entre le raccord (10) et l'outil de forage (28) est intercalé au moins un manchon (21) en matière résiliente de diamètre suffisamment grand pour assurer une reprise de couple en faveur du tronçon de cuvelage (1), dont la vitesse de rotation est sensiblement égale à celle de la colonne de forage.

4. Dispositif selon la revendication 1, caractérisé en ce que le moteur de fond (22) comporte une partie du stator (23) présentant sur sa face extérieure une couronne à rainures longitudinales (26) réparties sur sa circonférence, tandis que la paroi inté- rieuredu tronçon de cuvelage (1) présente un épaulement (2) intérieur servant de butée d'appui aux parties saillantes des rainures longitudinales (26) de la couronne, la distance séparant ledit épaulement (2) de l'extrémité de la couronne (3) abrasive du tronçon de cuvelage (1) étant telle, que lorsque les parties saillantes (26) butent contre ledit épaulement, la couronne (3) à garniture abrasive se trouve au dessus de l'extrémité de l'outil de forage (28) à une distance prédéterminée.

5. Dispositif selon la revendication 4, caractérisé en ce que sur la partie de la colonne de forage située entre le raccord d'entrainement (10) et l'outil de forage (28) est intercalée une coulisse téléscopique (19) dont la variation de longueur permet la prise d'appui aux parties saillantes des rainures longitudinales (26) sur l'épaulement (2) du tronçon de cuvelage à la fin de l'opération de vissage.

6. Dispositif selon la revendication 1, caractérisé en ce que sur la partie de l'outil de forage (28) qui se trouve sensiblement au niveau de la couronne à garniture abrasive (3) est montée libre en rotation une bague en bronze (30) de centrage, dont le diamètre extérieur est inférieur de quelques dixièmes de millimètre du diamètre intérieur de ladite couronne.

7. Dispositif selon la revendication 1, caractérisé en ce que le rotor (25) du moteur de fond (22) est pourvu d'évents (31) débouchant à sa surface, permettant le dégagement du front de taille devant la couronne (3) au moyen du fluide hydraulique actionnant le moteur.

## Claims

1. A device for simultaneously drilling and casing usable after positioning of a first casing section, either using conventional means or by application of the present device, followed by cementing, over a part of the well already drilled, comprising a bottom motor (22) driving a drilling tool (28), comprising also a casing section (1), the front end of said section being provided with an abrasive material ring (3) and the rear end of said section (1 a) being fastened to a means for rotating said casing section (1), characterized in that said means are represented by a drill string rotated by the revolving table and including hollow drill rods (18), the last of them being screwed on the stator (23) of the bottom motor (22) in such a manner, that said casing section (1) driven by the drill string rotates at a lower rate of speed comparatively to the rate of speed of the drilling tool (28) driven by the bottom motor (22).

2. Device as claimed in claim 1, characterized in that the drive connection (10) is provided above its thread (12) with a shoulder (15), against which comes to bear a hard steel ring (13) fixed to said connection, so that the upper edge of the casing section bears on this ring at the end of the screwing operation.

3. Device according to claim 1, characterized in that on the part of the drill string situated between the connection (10) and the drilling tool (28) is inserted at least one resilient material sleeve (21) of a sufficiently large diameter to ensure torque transmission in favor of the casing section (1), whose speed of rotation is substantially equal to that of the drill string.

4. Device according to claim 1, characterized in that the bottom motor (22) has a part of the stator (23) with, on its outer face, a ring of longitudinal ribs (26) spaced apart over its circumference, whereas the inner wall of the casing section (1) has an inner shoulder (2) serving as abutment for the projecting parts of said longitudinal ribs (26) of the ring, the distance separating said shoulder (2) from the end of the abrasive ring (3) of the casing section (1) being such that, when the projecting parts (26) abut against said shoulder, the abrasive material ring (3) is situated above the end of the drilling tool (28) at a predetermined distance.

5. Device according to claim 4, characterized in ,that on the part of the drill string situated between the drive connection (10) and the drilling tool (28) is inserted a telescopic jar (19) whose variation of length allows the projecting parts of the longitudinal ribs (26) to bear on the shoulder (2) of the casing section at the end of the screwing operation.

6. Device according to claim 1, characterized in that on the part of the drilling tool (28) which is situated substantially at the level of the abrasive material ring (3) is mounted freely rotating a bronze centering ring (30), whose outer diameter is less by a few tenths of a millimeter than the inner diameter of said ring.

7. Device according to claim 1, characterized in that the rotor (25) of the bottom motor (22) is provided with vents (31) opening at its surface, for freeing the working face in front of the ring (30) by means of the hydraulic fluid actuating the motor.

## Patentansprüche

1. Vorrichtung zum gleichzeitigen Bohren und Verrohren zur Verwendung nach dem Einbringen in einen bereits gebohrten Teil des Schachtes eines ersten Verrohrungsabschnittes, entweder mit konventionellen Mitteln oder durch Einsatz der vorliegenden Vorrichtung, gefolgt von einer Zementierung, wobei diese Vorrichtung einen Untertagemotor (22) aufweist, der ein Bohrwerkzeug (28) antreibt, sowie einen Verrohrungsabschnitt (1), dessen vorderes Ende eine mit einer Schleifvorrichtung versehene Dammkrone (3) aufweist, während das hintere Ende (1a) über einen Anschluß (11) mit einer Rotationsvorrichtung für den Rohrabschnitt ausgerüstet ist, dadurch gekennzeichnet, dass die Rotationsvorrichtung für den Verrohrungsabschnitt (1) aus einer Bohrsäule besteht, die durch einen Drehtisch in Rotationsbewegung versetzt wird, und die Hohlspindeln aufweist, deren letztere an dem Stator (23) des Untertagemotors (22) verschraubt ist, so dass der durch die Bohrsäule angetriebene Verrohrungsabschnitt (1) sich im Vergleich zu der Drehgeschwindigkeit des durch den Untertagemotor (22) angetriebenen Bohrwerkzeuges (28) mit reduzierter Geschwindigkeit dreht.

2. Vorrichtung nach Anspruch 1, dadurch gekennzeichnet, dass der Antriebsstutzen (10) oberhalb seines Gewindes (12) mit einer Schulter (15) versehen ist, an der sich ein an dem Stutzen befestigter Ring aus Hartstahl (13) abstützt, so dass nach dem Verschraubungsvorgang die Oberkante des Verrohrungsabschnittes an diesem Ring aufliegt.

3. Vorrichtung nach Anspruch 1, dadurch gekennzeichnet, dass an dem Teil, der zwischen dem Stutzen (10) und dem Bohrwerkzeug (28) liegt, mindestens eine Muffe (21) aus elastischem Werkstoff angeordnet ist, deren Durchmesser ausreichend gross ist, um die Aufhahme eines Momentes zugunsten des Verrohrungsabschnittes (1) zu gewährleisten, dessen Rotationsgeschwindigkeit weitgehend gleich derjenigen der Bohrsäule ist.

4. Vorrichtung nach Anspruch 1, dadurch gekennzeichnet, dass der Unteragemotor (22) einen Teil des Stators (23) enthält, der auf seiner Aussenseite einen Kreis von Längsschlitzen (26) aufweist, der über seinen Umfang verteilt ist, während die Innenwand des Verrohrungsabschnittes (1) eine Innenschulter (2) aufweist, die als Auflage für die vorspringenden Teile der Längsschlitze (26) des Kreises dient, wobei der Abstand zwischen dieser Schulter (2) und dem Ende der mit Schleifmitteln ausgerüsteten Dammkrone (3) des Verrohrungsabschnittes (1) so beschaffen ist, dass, wenn die hervorspringenden Teile (26) an dieser Schulter anliegen, die mit Schleifmitteln ausgerüstete Dammkrone (3) sich in einem vorbestimmten Abstand oberhalb des Endes des Bohrwerkzeuges befindet.

5. Vorrichtung nach Anspruch 4, dadurch gekennzeichnet, dass an der Oberseite der Bohrsäule, die zwischen dem Antriebsstutzen (10) und dem Bohrwerkzeug (28) liegt, eine teleskopische Gleitführung (19) zwischengeschaltet ist, deren Längenveränderung die Auflage der vorspringenden Teile der Längsschlitze (26) auf der Schulter (2) des Verrohrungsabschnittes am Ende des verschraubungsvorganges ermöglicht.

6. Vorrichtung nach Anspruch 1, dadurch gekennzeichnet, dass an dem Teil des Bohrwerkzeuges, das sich weitgehend auf der Höhe der mit Schleifmitteln versehenen Dammkrone (3) befindt, freidrehend ein drehender Zentrierring (30) aus Bronze montiert ist, dessen Aussendurchmesser um einige Zehntel Millimeter geringer ist, als der Innendurchmesser dieses Kreises.

7. Vorrichtung nach Anspruch 1, dadurch gekennzeichnet, dass der Rotor (25) des Untertagemotors (22) mit an der Oberfläche austretenden Entsorgungsmitteln (31) ausgerüstet ist, die den Aushub des Bohrmaterials vor dem Kreis (3) mittels der Hydraulikflüssigkeit ermöglichen, mit der der Motor angetrieben wird.
